# EUROPÄISCHE PATENTSCHRIFT

(11) **EP 1 680 227 B1**
(45) Veröffentlichungstag und Bekanntmachung des Hinweises auf die Patenterteilung: **16.03.2011**
(21) Anmeldenummer: 04797697.2
(22) Anmeldetag: 07.11.2004
(51) Int. Cl.: B02C 18/18, B02C 18/14, B02C 13/28

(54) **SCHNEIDWERKZEUG FÜR ZERKLEINERUNGSVORRICHTUNGEN**
CUTTING TOOL FOR COMMINUTING DEVICES
OUTIL DE COUPE POUR DISPOSITIFS DE BROYAGE

(30) Priorität: 07.11.2003 DE 20317308 U; 12.02.2004 DE 202004002094 U
(43) Veröffentlichungstag der Anmeldung: 19.07.2006
(73) Patentinhaber: Doppstadt, Johann, 42555 Velbert (DE)
(72) Erfinder: DOPPSTADT, Johann, 42555 Velbert (DE); BERGER, Horst, 39240 Calbe (DE)
(74) Vertreter: Schulz, Manfred
(86) Internationale Anmeldenummer: PCT/EP2004/012600
(87) Internationale Veröffentlichungsnummer: WO 2005/044455

(56) Entgegenhaltungen:
- DE-U1- 9 305 835
- US-A- 2 841 341

## Beschreibung

Die Erfindung betrifft ein Schneidwerkzeug für eine Zerkleinerungsvorrichtung bzw. Zerkleinerungsanlage, insbesondere für schnelllaufende Vorrichtungen bzw. Anlagen.

Derartige Schneidwerkzeuge für Zerkleinerungsvorrichtungen und -anlagen sind bekannt. Die Vorrichtungen, in welchen die Schneidwerkzeuge zum Einsatz kommen, laufen mit einer Umdrehung von ca. 1000 Umdrehungen pro Minute. Die Schneidwerkzeuge befinden sich auf einer Trommel bzw. einem Rotor und wirken mit Gegenschneiden zusammen, die sich in der Vorrichtung selbst befinden. Die Gegenschneiden können auch an Körben der Zerkleinerungsvorrichtung angeordnet bzw. ausgebildet sein. Die Schneidwerkzeuge bestehen aus einem meist einteiligen Grundkörper, zum Beispiel einem Schlegel, der auf einem Rotor befestigbar ist und der eine mit einer geradlinigen Schneidkante versehenen Schneidkörper bzw. eine Schneide aufweist. Diese werden aufgrund der geradlinigen Ausbildung der Schneidkante sehr schnell stumpf bzw. verschleißen aufgrund der relativ hohen Geschwindigkeit der Drehbewegung des Rotors und der Beschaffenheit des zu zerkleinernden Materials sehr schnell, so dass innerhalb von sehr kurzen Zyklen die Schneidwerkzeuge gewechselt werden müssen. Dies geschieht in der Regel aus Zeitgründen durch das Wechseln des gesamten Grundkörpers. Dieser ist aus Rentabilitätsgründen ebenfalls insgesamt als Verschleißteil ausgebildet, so dass ein recht hoher Wartungs- bzw. Unterhaltungsaufwand gegeben ist.

Aus dem Stand der Technik ist auch ein Schneidschuh bekannt, der eine sägezahnähnliche Ausgestaltung der Schneidfläche aufweist.

Aus der Druckschrift G 93 05 835.7 U1 ist ein Schneidkörper bekannt, der als Schlegel ausgebildet ist und der einen Verschleißkörper aufweist, der aus mehreren nebeneinander angeordneten Teilkörpern besteht. Der Wirkungsgrad der Zerkleinerungsleistung und die Standzeiten sind für derzeitige Anforderungen nicht ausreichend.

Aufgabe der Erfindung ist es, ein Schneidwerkzeug für eine Zerkleinerungsvorrichtung zur Verfügung zu stellen, die einen höheren Wirkungsgrad , insbesondere durch höhere Standzeiten des Schneidwerkzeugs aufweist, als die aus dem Stand der Technik bekannten Lösungen und die mit geringerem Aufwand herstellbar, ersetzbar bzw. austauschbar ist.

Die Erfindung geht von dem zuvor beschriebenen Stand der Technik aus und schlägt ein Schneidwerkzeug für eine Zerkleinerungsvorrichtung bzw. Zerkleinerungsanlage, insbesondere für schnefllaufende Vorrichtungen bzw. Anlagen mit wenigstens einer Trommel bzw. einem Rotor und wenigstens einem Gegenwerkzeug, wie Schredder oder dergleichen vor, bestehend aus einem Schneidezahn, der auf den Rotor bzw. auf die Trommel einer Zerkleinerungs-Vorrichtung aufsetzbar ist und der an seiner in Schneidrichtung gerichteten Seite als Schneidkörper mit einer Vielzahl von Schneiden ausgebildet ist, der Schneidkörper in Schneidrichtung mit V-förmigen Ausfräsungen versehen ist und die Ausfräsungen die Schneiden (2) bilden, wobei ein Befestigungskörper vorgesehen ist, der auf einem als Welle ausgebildeten Rotor der Abfallzerkleinerungsanlage befestigbar ist und der den Schneidzahn trägt, und das Schneidwerkzeug sich dadurch auszeichnet, dass der Schneidzahn ebenfalls mit V-förmigen Ausfräsungen versehen ist, die der Form des Schneidkörpers korrespondierend folgen. Die Vielzahl von Schneiden gewährleistet zunächst einen geringeren Verschleiß und insbesondere eine wesentlich höhere Wirksamkeit der Schneidflächen verbunden mit einer höheren Standdauer des Schneidwerkzeugs selbst. Damit wird der Herstellungs-, Unterhaltungs- und Wartungsaufwand äußerst positiv beeinflusst. Die V-förmige Ausbildung gewährleistet einen hohen Wirkungsgrad des Zerkleinems bzw. Schneidens und eine große Standfähigkeit der Schneidflächen.

Die Zähne eines aus dem Stand der Technik bekannten Schneidschuhs sind in Einbaustellung quer zur Schneidrichtung angeordnet. Zudem ist die Befestigung auf dem Walzenkörper mit einer Vielzahl von Schraubverbindungen notwendig. Die Ausbildung der Zähne quer zur Schneidrichtung führt zu hohem Verschleiß und eignet sich lediglich für eine eingeschränkte Anzahl von Zerkleinerungsaufgaben. Demgegenüber sind die Schneiden des Schneidkörpers nach der Erfindung in Längsrichtung, also in Drehrichtung orientiert, wodurch die Wirksamkeit und die Standdauer erhöht wird. Die erfindungsgemäße Ausgestaltung ermöglicht zudem einen weniger zeitaufwendigen Wechsel. Es ist nur eine lösbar feste Verbindung je Schneidwerkzeug notwendig. Gegenüber einer weiteren aus dem Stand der Technik bekannten Lösung zeichnet sich das erfindungsgemäße Schneiwerkzeug durch die Möglichkeit der Ausbildung eines Freischnitts aus. Die Befestigung auf dem Walzenkörper ist zudem sehr aufwendig und insbesondere bei Wartungsaufgaben mit hohem manuellen Aufwand verbunden. Für die Befestigung des bekannten Zahns ist zudem ein zusätzlicher Zahnträger am Walzenkörper notwendig, wodurch der Fertigungsaufwand sehr hoch ist. Diese Nachteile weist das erfindungsgemäße Schneidwerkzeug nicht auf. Vielmehr führt die erfindungsgemäße Ausgestaltung zur Beseitigung der zuvor beschriebenen Nachteile der Lösungen des Standes der Technik.

Das erfindungsgemäße Schneidwerkzeugs zeichnet sich dadurch aus, dass der Schneidzahn eine Vielzahl von Schneiden trägt. Diese Ausführungsform bietet den Vorteil, dass einzelne Schneiden bei Verschleiß ersetzbar sind. Damit wird der gegebenenfalls in der Herstellung etwas höhere Aufwand gegenüber der zuvor beschriebenen Lösung mehr als kompensiert. Insbesondere lassen sich unterschiedlich verschlissene Schneiden in unterschiedlichen Intervallen bzw. Zyklen je nach Bedarf auswechseln.

Die Erfindung ist demnach dadurch gekennzeichnet, dass der Schneidzahn einen Schneidkörper umfasst, der die Schneiden aufweist. Hierbei ist es von Vorteil, dass der gesamte Scheidkörper im Falle des Verschleißes gewechselt werden kann. Dies verkürzt den Wechsel des Werkzeugs. Es ist selbstverständlich auch gegeben, dass dadurch die Möglichkeit des Nachschärfens bzw. Nachschleifens jetzt gegeben ist.

Erfindungsgemäß wurde gefunden, dass es von Vorteil ist, wenn der Schneidkörper aus Werkzeugstahl, insbesondere gehärtetem Werkzeugstahl gebildet ist. Dies stellt eine im wesentlichen kostengünstige Variante dar, die zum Beispiel bei Zerkleinerungsaufgaben für nicht so feste bzw. harte Materialien zum Einsatz gelangt.

Eine vorteilhafte Weiterbildung der Erfindung zeichnet sich dadurch aus, dass der Schneidkörper aus Hartmetall gebildet ist.

Ein weiterer Aspekt der Erfindung ist dadurch angegeben, dass der Schneidkörper lösbar/fest, insbesondere auswechselbar an dem Schneidzahn befestigt ist. Diese Ausführungsform ermöglicht es, Verschleißteile einzusetzen. Der Aufwand zum Ersatz der Schneidkörper und deren Wechsel ist regelmäßig geringer als der Aufwand für den Ersatz des gesamten Grundkörpers.

Demnach ist eine weitere vorteilhafte Ausbildung dadurch angegeben, dass der Schneidkörper an dem Schneidzahn mittels einer Hartlötverbindung befestigt ist. Hierdurch ist ein schneller und problemloser Wechsel des bzw. der Schneidkörper möglich.

Eine Weiterbildung der Erfindung sieht vor, dass der Schneidzahn ebenfalls mit V-förmigen Ausnehmungen versehen ist, die der V-Form des Schneidkörpers korrespondierend folgen. Damit wird eine weitere Erhöhung der Standdauer der Schneiden sowie eine Verbesserung des Schneid- bzw. Zerkleinerungsergebnisses erreicht.

Erfindungsgemäß wurde auch gefunden, dass es von Vorteil ist, wenn der Schneidzahn einen Freischnitt aufweist. Auch dies führt zu einer Verbesserung des Schneid- bzw. Zerkleinerungsergebnisses.

Der Schneidzahn ist entsprechend einer Ausführungsform der Erfindung als Pyramidenstumpf ausgebildet. Damit wird erreicht, das der gesamte Zahn verschleißärmer ist und insbesondere der Reibungswiderstand während des Schneid- bzw. Zerkleinerungsvorganges minimiert.

Die Erfindung schlägt auch einen Befestigungskörper vor, der auf dem Rotor der Abfallzerkleinerungsanlage befestigbar ist und der den Schneidzahn trägt. Damit ist eine sehr wartungsfreundliche Ausführungsform angegeben, die einen schnellen Wechsel für Reparaturen bzw. Umrüstungen ermöglicht. Dabei ist es auch von Vorteil, wenn wenigstens ein Halter auf der Trommel bzw. auf dem Rotor der Zerkleinerungsvorrichtung vorgesehen ist, auf dem der Befestigungskörper bzw. das gesamte Schneidwerkzeug befestigt ist. Der oder die Halter können dabei ebenfalls lösbar an bzw. auf der Trommel bzw. dem Rotor angeordnet sein.

Es ist erfindungsgemäß auch vorgesehen, dass der Befestigungskörper auf einen als Welle ausgebildeten Rotor aufsetzbar ist. Der Befestigungskörper kann dabei auch als Halter ausgebildet sein

Dabei ist es weiter von Vorteil, wenn der Befestigungskörper auf der Welle durchschwingend gelagert ist. Dies verhindert Blockaden und erhöht gleichzeitig die Schneidleistung.

Es ist auch von Vorteil, wenn eine Vielzahl von Befestigungskörpern auf der Welle nebeneinander angeordnet ist.

Nach der Erfindung ist es auch vorgesehen, dass der Befestigungskörper in Schneidrichtung hinter dem Schneidzahn angeordnet ist.

Der Schneidzahn ist in einer vorteilhaften Weiterbildung der Erfindung bezüglich des Befestigungskörpers abgewinkelt bzw. abwinkelbar ausgebildet.

Dabei ist es weiterhin von Vorteil, wenn der Schneidzahn an dem Befestigungskörper lösbar angeordnet ist.

Dabei hat es sich als günstig erwiesen, dass der Befestigungskörper schmaler und flacher ausgebildet ist, als der Schneidzahn.

Das erfindungsgemäße Schneidwerkzeug zeichnet sich auch dadurch aus, dass der Befestigungskörper wenigstens ein Befestigungsmittel aufweist, mittels dessen die Befestigung auf der Trommel bzw. dem Rotor erfolgt.

Hierbei ist es von Vorteil, wenn der Befestigungskörper wenigstens eine Bohrung aufweist, welche das oder die Befestigungsmittel aufnimmt.

Nach einer vorteilhaften Weiterbildung der Erfindung ist es vorgesehen, dass der Befestigungskörper an der zum Rotor weisenden Seite wenigstens eine Arretierungsnase aufweist, die mit am Rotor, der Trommel bzw. am Halter vorhandenen Nuten zur Justierung zusammenwirken. Der Einbau bzw. der Wechsel der Schneidwerkzeuge wird dadurch vereinfacht und eine ordnungsgemäße, sichere und vor allem genau justierte Lage des Schneidwerkzeugs auf dem Rotor bzw. auf der Trommel ist die Folge dieser Lösung.

Die Erfindung betrifft auch eine Zerkleinerungsvorrichtung bzw. ZerkleinerungsAnlage mit einem Schneidwerkzeug nach einem oder mehreren der zuvor beschriebenen Ausführungsformen des Schneidwerkzeugs.

Die Erfindung wird nachfolgend anhand von Ausführungsbeispielen und Zeichnungen weiter beschrieben.

Es zeigen:
- Fig. 1: eine dreidimensionale Darstellung des erfindungs- gemäßen Schneidwerkzeugs seitlich von oben
- Fig. 2: eine um 180 ° gedrehte Darstellung nach Fig. 1
- Fig. 3: Unteransicht des Schneidwerkzeugs nach der Erfin- dung und
- Fig. 4: Seitenansicht des erfindungsgemäßen Schneid- werkzeugs

Die Fig. 1 zeigt eine dreidimensionale Darstellung des erfindungsgemäßen Schneidwerkzeugs. Mit dem Bezugszeichen 1 ist der Schneidzahn bezeichnet. Der Schneidzahn 1 ist in der gezeigten Ausführungsform pyramidenstumpfartig ausgebildet. An seiner Vorderseite bzw. in Schneidrichtung des Pfeils A ist ein Schneidkörper 2/1 angeordnet der die Schneiden 2 trägt bzw. an dem sie ausgebildet sind. Gemäß der gezeigten Variante der Erfindung sind Schneidkörper und Scheidzahn mit V-förmigen Ausfräsungen, Ausnehmungen oder dergleichen versehen, wobei die in Schneidrichtung A liegenden Kanten des Schneidkörpers 2/1 die Schneiden bilden. Dabei ist der Schneidzahn ebenfalls mit diesen V-förmigen Ausnehmungen bzw. Ausfräsungen versehen. Diese folgen dabei der Form der Ausnehmungen am Schneidkörper 2/1 bzw. korrespondieren zu diesen. Vorteilhafterweise sind die Ausnehmungen bzw. Ausfräsungen in Bezug auf den Schneidkörper 2/1 abgewinkelt, so dass ein Freischnitt gegeben ist. Die ist besonders gut aus der Fig. 4 ersichtlich.

Der Schneidzahn 1 ist mit einem Befestigungskörper 3 verbunden, mittels dessen das Schneidwerkzeug insgesamt am nicht dargestellten Rotor bzw. an der Trommel der Zerkleinerungsvorrichtung befestigbar ist. Der Befestigungskörper 3 ist in Schneidrichtung A gesehen hinter dem Schneidzahn 1 angeordnet, schmaler als dieser ausgebildet und gegenüber dem Schneidzahn 1 abgewinkelt. Dabei ist er gemäß der dargestellten vorteilhaften Ausführung der Erfindung schmaler und flacher ausgebildet als der Schneidzahn 1. Der Befestigungskörper 3 ist entsprechend der gezeigten Darstellung lösbar an dem Schneidzahn 1 angeordnet. Varteilhafterweise ist er dazu zweiteilig in Oberteil 3/1 und Unterteil 3/2 geteilt, die den Schneidzahn zangenartig aufnehmen. Durch die zangenartige Ausbildung ist es beispielsweise gegeben, das der Schneidzahn 1 bezüglich des Befestigungskörpers 3 abgewinkelt bzw. abwinkelbar ist. Diese Ausbildung trägt beispielsweise auch dazu bei, dass Stöße bzw. Schläge beim Zerkleinerungsvorgang besser, nämlich federnd abgefangen werden. Am Unterteil 3/2 des Befestigungskörpers 3 sind in der gezeigten Abbildung zwei Arretierungsnasen 5 vorgesehen, die der Arretierung und/oder Zentrierung des gesamten Schneidwerkzeugs auf dem Rotor bzw. an der Trommel oder an dazu korrespondierenden nicht dargestellten Haltern dienen. Zur Aufnahme bzw. Durchführung der Befestigungsmittel ist in dem Befestigungskörper 3 eine Bohrung 4 vorgesehen. Dadurch ist eine Schraubverbindung beispielsweise realisierbar.

Fig. 2 zeit eine um 180° gedrehte Darstellung der Fig. 1. Die Bezugszeichen wurden in der Beschreibung der Fig. 1 vorgestellt, werden in gleicher Weise benutzt, so dass auf eine erneute Vorstellung verzichtet werden kann.

Dies gilt in gleichem Maße auch für die Fig. 3 und 4.

Die in den abhängigen Ansprüchen angeführten Rückbeziehungen weisen auf die weitere Ausbildung des Gegenstandes des Hauptanspruches durch die Merkmale des jeweiligen Unteranspruches hin. Jedoch sind diese nicht als ein Verzicht auf die Erzielung eines selbständigen, gegenständlichen Schutzes für die Merkmale der rückbezogenen Unteransprüche zu verstehen.

Merkmale, die bislang nur in der Beschreibung offenbart wurden, können im Laufe des Verfahrens als von erfindungswesentlicher Bedeutung, zum Beispiel zur Abgrenzung vom Stand der Technik beansprucht werden.

## Patentansprüche

1. Schneidwerkzeug für eine Zerkleinerungsvorrichtung bzw. Zerkleinerungsanlage, insbesondere für schnelllaufende Vorrichtungen bzw. Anlagen mit wenigstens einem Rotor bzw. einer Trommel oder dergleichen und wenigstens einem Gegenwerkzeug, wie Schredder oder dergleichen, bestehend aus einem Schneidzahn (1), der auf den Rotor bzw. der Trommel einer Zerkleinerungs-Vorrichtung aufsetzbar ist und der an seiner in Schneidrichtung (A) gerichteten Seite als Schneidkörper (2/1) mit einer Vielzahl von Schneiden (2) ausgebildet ist, der Schneidkörper (2/1) in Schneidrichtung (A) mit V-förmigen Ausfräsungen versehen ist und die Ausfräsungen die Schneiden (2) bilden, wobei ein Befestigungskörper (3) vorgesehen ist, der auf einem als Welle ausgebildeten Rotor der Abfallzerkleinerungsanlage befestigbar ist und der den Schneidzahn (1) trägt, **dadurch gekennzeichnet, dass** der Schneidzahn (1) ebenfalls mit V-förmigen Ausnehmungen versehen ist, die der V-Form des Schneidkörpers (2/1) korrespondierend folgen.

2. Schneidwerkzeug nach Anspruch 1, **dadurch gekennzeichnet, dass** der Schneidzahn (1) eine Vielzahl von Schneiden (2) trägt und/oder der Schneidzahn (1) einen Schneidkörper (2/1) umfasst, der die Schneiden (2) aufweist.

3. Schneidwerkzeug nach einem oder mehreren der vorhergehenden Ansprüche, **dadurch gekennzeichnet, dass** der Schneidkörper (211) aus Werkzeugstahl, insbesondere gehärtetem Werkzeugstahl gebildet ist und/oder der Schneidkörper (2/1) aus Hartmetall gebildet ist.

4. Schneidwerkzeug nach einem oder mehreren der vorhergehenden Ansprüche, **dadurch gekennzeichnet, dass** der Schneidkörper (2/1) lösbar/fest, insbesondere auswechselbar an dem Schneidzahn (1) befestigt ist und/oder der Schneidkörper (2/1) an dem Schneidzahn (1) mittels einer Hartliötverbindung befestigt ist.

5. Schneidwerkzeug nach einem oder mehreren der vorhergehenden Ansprüche **dadurch gekennzeichnet, dass** der Schneidzahn (1) entgegen der Schneidrichtung (A) abgeschrägt ist der Schneidzahn (1) als Pyramidenstumpf ausgebildet ist und/oder der Befestigungskörper (3) an der zum Rotor bzw. zur Trommel weisenden Seite wenigstens eine Arretierungsnase (5) aufweist, die mit am Rotor vorhandenen Nuten zur Justierung zusammenwirken.

6. Schneidwerkzeug nach einem oder mehreren der vorhergehenden Ansprüche **dadurch gekennzeichnet, dass** der Befestigungskörper (3) in Schneidrichtung (A) hinter dem Schneidzahn (1) angeordnet ist und/oder der Befestigungskörper (3) auf der Welle durchschwingend gelagert ist und/oder eine Vielzahl von Befestigungskörpern (3) auf der Welle nebeneinander angeordnet sind.

7. Schneidwerkzeug nach einem oder mehreren der vorhergehenden Ansprüche **dadurch gekennzeichnet, dass** der Schneidzahn (1) bezüglich des Befestigungskörpers (3) abgewinkelt bzw. abwinkelbar ausgebildet ist und/oder der Schneidzahn (1) an dem Befestigungskörper (3) lösbar angeordnet ist und/oder der Befestigungskörper (3) schmaler und flacher ausgebildet ist, als der Schneidzahn (1).

8. Schneidwerkzeug nach einem oder mehreren der vorhergehenden Ansprüche **dadurch gekennzeichnet, dass** der Befestigungskörper (3) zweiteilig mit Oberteil (3/1) und Unterteil (3/2) ausgebildet ist und/oder der Befestigungskörper (3) den Schneidzahn (1) zangenartig umfasst und/oder der Befestigungskörper (3) wenigstens ein Befestigungsmittel aufweist, mittels dessen die Befestigung auf dem Rotor bzw. der Trommel erfolgt.

9. Schneidwerkzeug nach einem oder mehreren der vorhergehenden Ansprüche **dadurch gekennzeichnet, dass** der Befestigungskörper (3) auf wenigstens einen auf dem Rotor bzw. der Trommel befindlichen Halter, ein Halteelement oder dergleichen aufsetzbar ist und/oder der Befestigungskörper (3) wenigstens eine Bohrung (4) aufweist, welche das oder die Befestigungsmittel aufnimmt.

10. Zerkleinerungsvorrichtung bzw. Zerkleinerungsanlage mit einem Schneidwerkzeug nach einem oder mehreren der vorhergehenden Ansprüche.

## Claims

1. Cutting tool for a comminution device or comminution plant, in particular for fast-rotating devices or plants with at least one rotor or cylinder or the like, and at least one counter tool, such as a shredder or the like, comprising a cutting tooth (1) that can be put on the rotor or the cylinder of a comminution device, and that is designed on its side pointing in cutting direction (A) as cutting body (2/1) with a number of cutting edges (2), the cutting body (2/1) is provided in the cutting direction (A) with V-shaped milling grooves, and the milling grooves form the cutting edges (2), wherein a fastening body (3) is provided that can be fastened on a rotor of the comminution device designed as shaft and carries the cutting tooth (1), **characterized in that** the cutting tooth (1) also has V-shaped recesses, following correspondingly the V-shape of the cutting body (2/1).

2. Cutting tool according to claim 1, **characterized in that** the cutting tooth (1) carries a number of cutting edges (2), and/or the cutting tooth (1) comprises a cutting body (2/1) with the cutting edges (2).

3. Cutting tool according to one or more of the preceding claims, **characterized in that** the cutting body (2/1) is molded of tool steel, in particular hardened tool steel, and/or the cutting body (2/1) is molded of hard metal.

4. Cutting tool according to one or more of the preceding claims, **characterized in that** the cutting body (2/1) is fastened releasable/fixedly, in particular changeably, to the cutting tooth (1), and/or the cutting body (2/1) is fastened to the cutting tooth (1) through a brazed joint.

5. Cutting tool according to one or more of the preceding claims, **characterized in that** the cutting tooth (1) is beveled in opposite direction (A) of cutting, the cutting tooth (1) is designed as truncated pyramid, and/or the fastening body (3) has at least one locking catch (5) on the side facing the rotor or the cylinder interacting with the grooves on the rotor for adjusting.

6. Cutting tool according to one or more of the preceding claims, **characterized in that** the fastening body (3) is arranged in the direction (A) of cutting behind the cutting tooth (1), and/or the fastening body (3) is supported on the shaft back-swinging, and/or a number of fastening bodies (3) is arranged on the shaft one beside the other.

7. Cutting tool according to one or more of the preceding claims, **characterized in that** the cutting tooth (1) is designed with respect to the fastening body (3) in such a way that it is or can be angled, and/or the cutting tooth (1) is arranged releasable on the fastening body (3), and/or the fastening body (3) is designed narrower and flatter than the cutting tooth (1).

8. Cutting tool according to one or more of the preceding claims, **characterized in that** the fastening body (3) is designed in two parts with top part (3/1) and bottom part (3/2), and/or the fastening body (3) encircles the cutting tooth (1) tongs-like, and/or the fastening body (3) has at least one fastening means through which the fastening is carried out on the rotor or the cylinder.

9. Cutting tool according to one or more of the preceding claims, **characterized in that** the fastening body (3) can be put on at least one holder, holding element or the like on the rotor or cylinder, and/or the fastening body (3) has at least one boring (4) receiving the fastening means.

10. Comminution device or comminution plant with a cutting tool according to one or more of the preceding claims.

## Revendications

1. Outil de découpe, destiné à des dispositifs de déchiquetage ou des machines de déchiquetage et en particulier à des dispositifs ou à des machines à rotation rapide comportant au moins un rotor, un tambour ou un élément similaire et au moins un contre-outil tel que celui d'une déchiqueteuse, consistant en une dent de découpe (1) pouvant être montée sur le rotor ou le tambour d'un dispositif de déchiquetage et comportant sur son côté coupant (A) comme élément coupant (2/1) de nombreux tranchants (2) et également des incisions en forme de V formant ces tranchants (2) ainsi qu'un élément de fixation (3) comportant la dent de découpe (1) et pouvant être fixé sur le rotor ayant une forme d'arbre de rotation d'une installation de déchiquetage d'ordures, **caractérisé en ce que** la dent de découpe (1) comporte également des incisions en forme de V prolongeant parfaitement les incisions en forme de V des tranchants (2/1).

2. Outil de découpe selon la revendication 1, **caractérisé en ce que** la dent de découpe (1) comporte des nombreux tranchants (2) et/ou **en ce que** la dent de découpe (1) comprend un élément coupant (2/1) possédant les tranchants (2).

3. Outil de découpe selon l'une des ou les deux revendications précédentes, **caractérisé en ce que** l'élément coupant (2/1) est fabriqué en un acier à outils et en particulier en un acier à outils durci et/ou **en ce que** l'élément coupant (2/1) est fabriqué en métal durci.

4. Outil de découpe selon une ou plusieurs des revendications précédentes, **caractérisé en ce que** l'élément de découpe (2/1) est maintenu sur la dent de découpe (1) de façon amovible/fixe, en particulier échangeable et/ou **en ce que** l'élément de découpe (2/1) est fixé sur la dent de découpe (1) à l'aide d'une soudure rigide.

5. Outil de découpe selon une ou plusieurs des revendications précédentes, **caractérisé en ce que** la dent de découpe (1) est biaisée en sens opposé à la direction de découpe (A) et **en ce que** la dent de découpe (1) possède la forme de la base d'une pyramide et/ou **en ce que** l'élément de fixation (3) possède au moins une butée d'alignement (5) sur sa face la plus proche du rotor ou du tambour interagissant avec une gorge permettant d'ajuster la position de l'élément.

6. Outil de découpe selon une ou plusieurs des revendications précédentes, **caractérisé en ce que** l'élément de fixation (3) est situé dans la direction de découpe (A) derrière la dent de découpe (1) et/ou **en ce que** l'élément de fixation (3) est situé sur l'arbre de façon mobile et/ou **en ce que** plusieurs éléments de fixation (3) sont situés côte à côte sur l'arbre de

7. Outil de découpe selon une ou plusieurs des revendications précédentes, **caractérisé en ce que** la dent de découpe (1) est ou peut être coudée par rapport à l'élément de fixation (3) et/ou **en ce que** la dent de découpe (1) est maintenue au niveau de l'élément de fixation (3) de façon amovible et/ou **en ce que** l'élément de fixation (3) possède une forme plus étroite et plus mince que celle de la dent de découpe (1).

8. Outil de découpe selon une ou plusieurs des revendications précédentes, **caractérisé en ce que** l'élément de fixation (3) est formé en deux parties, la partie supérieure (3/1) et la partie inférieure (3/2) et/ou **en ce que** l'élément de fixation (3) saisit la dent de découpe (1) comme une pince et/ou **en ce que** l'élément de fixation (3) possède au moins un moyen de fixation lui permettant d'être fixé sur le rotor ou le tambour.

9. Outil de découpe selon une ou plusieurs des revendications précédentes, **caractérisé en ce que** l'élément de fixation (3) peut être monté sur au moins un élément de support ou élément de fixation situé sur le rotor ou le tambour et/ou **en ce que** l'élément de fixation (3) possède au moins un perçage (4) destiné à recevoir le ou les moyen(s) de fixation.

10. Dispositif de déchiquetage ou machine de déchiquetage comportant un outil de découpe selon une ou plusieurs des revendications précédentes.
